# EUROPÄISCHE PATENTSCHRIFT

(11) **EP 1 056 589 B1**
(45) Veröffentlichungstag und Bekanntmachung des Hinweises auf die Patenterteilung: **04.09.2002**
(21) Anmeldenummer: 99906066.8
(22) Anmeldetag: 22.01.1999
(51) Int. Cl.: B30B 9/32, B30B 9/30

(54) **VERFAHREN ZUM BETREIBEN EINER SCHERPAKETIERPRESSE UND SCHERPAKETIERPRESSE**
METHOD FOR OPERATING A SHEARING AND COMPACTING PRESS AND SHEARING AND COMPACTING PRESS
PROCEDE PERMETTANT DE FAIRE FONCTIONNER UNE PRESSE A PAQUETS PAR CISAILLEMENT ET PRESSE A PAQUETS PAR CISAILLEMENT

(30) Priorität: 06.02.1998 DE 19804789
(43) Veröffentlichungstag der Anmeldung: 06.12.2000
(73) Patentinhaber: Svedala Lindemann GmbH, 40231 Düsseldorf (DE)
(72) Erfinder: VAN DER BEEK, August, D-41515 Grevenbroich (DE); BOMBOSCH, Günter, D-45711 Datteln (DE); LEHMANN, Ottfried, D-45665 Recklinghausen (DE); SCHALLA, Jürgen, D-45711 Datteln (DE); FISCHER, Walter, D-41468 Neuss (DE); KRIESE, Volker, D-44581 Castrop-Rauxel (DE)
(86) Internationale Anmeldenummer: DE9900160
(87) Internationale Veröffentlichungsnummer: WO99039900

(56) Entgegenhaltungen:
- EP-A- 0 267 545
- EP-A- 0 677 367
- DE-A- 2 521 570
- DE-A- 4 210 247
- US-A- 4 121 515
- US-A- 5 203 261
- US-A- 5 326 511
- US-A- 5 505 886

## Beschreibung

### Technisches Gebiet

Die Erfindung betrifft ein Verfahren zum Betreiben einer Scherpaketierpresse und eine Scherpaketierpresse zur Herstellung von Preßlingen, insbesondere Paketen aus Schrott- und Blechabfällen.

### Stand der Technik

Derartige Verfahren und Scherpaketierpresen sind gemäß den US 4,121,515 A und EP 0 267 545 A bekannt geworden.
Diese Scherpaketierpressen bestehen im wesentlichen aus einem Füllkasten mit Schneidkante, darin horizontal geführtem Verdichter mit Schermesser, einem senkrecht dazu angeordneten Preßkasten mit darin geführtem Verdichter und einer horizontal quer zum Füllkasten angeordneten Paketkammer mit horizontal geführtem Verdichter.

Bei konkreten Ausführungsformen münden Füllkasten und Preßkasten in einem gemeinsamen, den paketartigeh Preßling aufnehmenden Raum, der vorgenannten Paketkammer. Die Wände von Füllkasten, Preßkasten und Paketkammer bilden das Gehäuse der Scherpaketierpresse. Die Paketkammer weist eine Öffnung für die waagerecht zu verschiebende Tür auf, die der ausgestoßene Preßling passiert. Die Verdichter und die Tür werden von hydraulischen Kolben/Zylindern, welche mit einem hydraulischen Antriebssystem verbunden sind, bewegt.

Zur Herstellung von Preßlingen, vorzugsweise Pakete, aus Abfallmaterial, insbesondere aus Schrott und Blechabfällen, wird mittels derartiger bekannter Scherpaketierpressen
- ein erster Verdichtungsschritt zur Vorverdichtung des aufgegebenen Materials auf die Breite des Paketes mittels eines in dem Füllkasten horizontal geführten Verdichters, wobei gegebenenfalls über den Verdichter hinausstehendes Material an der Schneidkante mittels des am Verdichter angeordneten Schermessers abgeschnitten wird,
- danach ein zweiter Verdichtungsschritt zur Zwischenverdichtung des auf die Paketbreite vorverdichteten Materials auf die Höhe des Paketes mittels des in dem Preßkasten senkrecht zum Füllkasten geführten Verdichters,
- sodann ein dritter Verdichtungsschritt zur Endverdichtung des Materials auf die endgültige Dichte bzw. Länge des Paketes mittels des horizontal quer zum Füllkasten in der Paketkammer horizontal geführten Verdichters, wobei nach Erreichen der endgültigen Dichte bzw. Länge das fertige Paket durch die Tür aus der Paketkammer ausgestoßen wird,
ausgeübt und erfolgt
- schließlich die Steuerung dieser Verdichtungsschritte mittels eines einen hydraulischen Druck erzeugenden Antriebssystems.

Das verfahrensgemäße und konstruktive Grundprinzip hat sich in der Praxis bewährt, jedoch besteht die Forderung nach funktionellen Verbesserungen und konstruktiven Optimierungen.

### Darstellung der Erfindung

Die Erfindung stellt sich die Aufgabe, ein Verfahren zum Betreiben einer Scherpaketierpresse der vorstehend beschriebenen Gattung zu schaffen, nach dem die Scherpaketierpresse insbesondere durch das Zusammenspiel der Verdichtungsschritte einen höheren Gebrauchswert realisiert. Dabei soll die Scherpaketierpressse die eingangs genannten, bewährten Baugruppen, funktionell weiter ausgebildet, übernehmen.

Erfindungsgemäß wird dies gemäß den Merkmalen der Ansprüche 1 bis 24 gelöst.

### Kurze Beschreibung der Zeichnungen

In den Zeichnungen zeigen
- Fig. 1: die eigentliche Scherpaketierpresse in perspektivischer Darstellung mit teilweise aufgeschnittener Ansicht,
- Fig. 2: die Draufsicht nach Fig. 1 mit dem jeweils verschieden zugeordneten hydraulischen Antriebssystem,
- Fig. 3: die schematische Darstellung der Funktionseinheit Tür,
- Fig. 4: die schematische Darstellung des Kräfteverlaufes im Bereich der Funktionseinheit Tür,
- Fig. 5: eine Ansicht der Scherpaketierpresse von der linken Seite der Fig. 1,
- Fig. 6: zwei schematische Darstellungen, aus denen das Zusammenspiel des ersten und dritten Verdichters entnehmbar ist,
- Fig. 7: die perspektivische Ansicht des kompakten Antriebsaggregates für sich,
- Fig. 8: zwei Varianten der Dosierung des aufgeschnitten dargestellten Füllkastens der Scherpaketierpresse und
- Fig. 9: der aufgeschnitten dargestellte Füllkasten mit zwei Stellungen des Preßdeckels.

### Bester Weg zur Ausführung der Erfindung

Die Erfindung wird zunächst in ihrem prinzipiellen konstruktiven Aufbau erläutert.

Gemäß Fig. 1 besteht das Gehäuse einer Scherpaketierpresse 1 aus einem Füllkasten 2.1, einem Preßkasten 2.2 und einer Paketkammer 2.3, sowie einem vom Kolben/Zylinder 6.1 angetriebenen Verdichter 3.1 mit Anschlägen 7.1, einem vom Kolben/Zylinder 6.2 angetriebenen Verdichter 3.2 mit Anschlägen 7.2 (Fig. 5) und einem Verdichter 3.3 (Fig. 2a). Der Verdichter 2.2 besitzt eine Schneidkante, die mit einem Schermesser 4.2 zusammenwirkt. Eine mit einem Kolben/Zylinder 6.4 verbundene Tür 5.1 ist in einem Türkasten 5.2 mit seitlicher Führung 5.3 (Fig. 4) horizontal beweglich in einer unteren Führung 5.4 (Fig. 3) geführt. Der Türkasten 5.2 ist mittels Zuganker 10 am Gehäuseteil der Paketkammer 2.3 befestigt, wobei die Zuganker 10 zugleich den gegen die Tür 5.1 mittels des Verdichters 3.3 vom Kolben/Zylinder 6 auf den Preßling 20 ausgeübten Druck abfangen.

Entsprechend den in Fig. 2 a) und b) dargestellten Aufstellungsmöglichkeiten für ein hydraulisches Antriebssystem 9.1 der Scherpaketierpresse 1 besteht jenes im wesentlichen aus einem Steuerblock 9.2, einem Hydrauliktank 13 (Fig. 7), einer Ölwanne 14 (Fig. 14) und einem Schaltschrank 16, welche eine kompakte, für sich vormontierte Baueinheit 15 bilden.

Das in Fig. 6 a) und b) schematisch dargestellte Zusammenspiel der Abläufe der Verdichter 3.1 und 3.2 schafft stets einen jeweiligen Raum 8, der vor dem Eindringen von eventuell nachfallendem zu verpressendem Material geschützt ist.

In Fig. 8 a) und b) sind Varianten von zwei Dosiereinrichtungen 12 für die Aufgabe des zu verarbeitenden Materials und in Fig. 8 a) und b) zwei Stellungen eines Preßdeckels 11 für den Füllkasten 2.1 gezeigt.

Das erfindungsgemäße Verfahren zum Betreiben der Scherpaketierpresse 1 weist folgende prinzipielle Schrittfolgen bzw. Abläufe und Verknüpfungen auf, nachdem der Füllkasten 2.1 mit dem zu verpressenden Material mittels einer der Dosiereinrichtung 12 gefüllt wurde:
- Ein mit kontinuierlicher Kraft beaufschlagtes Vorverdichten und ggf. Schneiden des Materials mit einer das beim Schneiden entstehende Kippmoment des Verdichters 3.1 eleminierenden, justiersicheren, planparallelen Führung bis zur Endstellung im ersten Verdichtungsschritt,
- eine während des danach anschließenden zweiten Verdichtungsschrittes justiersicher und auf die planparallele Endposition der Zwischenverdichtung gerichtete Führung des Verdichters 3.2,
- eine derartige Führung des Verdichters 3.3 im dritten Verdichtungsschritt, in der der Verdichter 3.1 bereits in einer die Öffnung der Paketkammer 2.3 freigebenden Stellung steht, wenn der Verdichter 3.3 in eine Stellung zurückgefahren ist, in der ggf. nachfallendes Material die Hubbewegung des Verdichters 3.3 nicht beeinträchtigt,
- einer jeweiligen Druckbeaufschlagung der Verdichter 3.1, 3.2, 3.3, die
   - bei den Verdichtern 3.1, 3.2, 3.3 am Anfang der Arbeitshübe sowie für die Rückhübe unterhalb des verfügbaren Maximaldruckes liegt und
   - bei dem Verdichter 3.1 für den Schervorgang und/oder bei den Verdichtern 3.2, 3.3 für das jeweilige Ende des Preßvorganges den erzeugbaren Maximaldruck verfügbar macht und schließlich
- eine dem jeweiligen Verdichtungsgrad bzw. der jeweiligen Länge entsprechend abgestufte automatische Steuerung des Preßdruckes für die Verdichter 3.1, 3.2, 3.3, so daß der Verdichtungsprozeß funktionsgerecht bis zum Fertigpressen gesichert ist.

Dabei werden die Rückhübe der Verdichter 3.1, 3.3 gekoppelt, wobei der Verdichter 3.3 zunächst einen Teil des Weges allein und den Rest des Weges gemeinsam mit dem Verdichter 3.1 zurücklegt.

Die Bewegungen der Verdichter 3.1, 3.3 sind so aufeinander abgestimmt, daß der Verdichter 3.1 erst dann hinter die Schneidkante 4.1 zurückgefahren wird, um wieder Material in den Füllkasten 2.1 aufgeben zu können, wenn der Verdichter 3.3 sich auf dem Rückhub in der Paketkammer 2.3 in einem Bereich befindet, der Material in seinen Raum hinter der Preßplatte des Verdichters 3.3 nicht eindringen läßt.

Die Tür 5.1 wird gleichzeitig mit dem Rückhub des Verdichters 3.3 mittels hydraulischer Trennung geschlossen oder gleichzeitig mit dem Rückhub des Verdichters 3.2 mittels hydraulischer Trennung geöffnet.

Für all diese Abläufe wird ein Meßsystem verwendet, welches die Bewegungsabläufe der Verdichter 3.1, 3.2, 3.3 sowie der Tür 5.1 und die Größe des Paketes 20 überwacht und Signale zur Veränderung der Funktionsabläufe, wie Materialaufgabe, Paketdichte, Druckbeaufschlagung der Kolben/Zylinder 6.1, 6.2, 6.3, Ölstand (Leckage) abgibt.

Zu diesem Zweck findet eine Steuerung für den Antrieb der Verdichter 3.1, 3.2, 3.3 und der Tür 5.1 Anwendung, bei der von der Materialaufgabe, über die Vor- und Zwischenverdichtung, bis zur Endverdichtung und dem Ausstoßen des Paketes 20 mindestens eine der folgenden Funktionen erfaßt, ausgewertet und ggf. dementsprechend in den Verfahrensablauf eingegriffen wird:
- Veränderung der Materialaufgabe in Abhängigkeit von dem für den Verdichtungsprozeß erforderlichen Materialbedarf,
- Veränderung des Preßdruckes mindestens eines der Verdichter 3.1, 3.2, 3.3 in Abhängigkeit von dem zu dem jeweiligen Verdichtungsschritt erforderlichen Preßdruck,
- Veränderung der Weglängen der Verdichter 3.1, 3.2, 3.3 in Abhängigkeit von mindestens einem der Sollwerte, wie Breite, Höhe und/oder Länge sowie Dichte des Paketes 20,
- Gewichtszunahme des aufgegebenen Materials in der Zeiteinheit (Gradient).
   Insgesamt wird dafür ein Hydrauliksystem für den Antrieb der Verdichter 3.1, 3.2, 3.3 und der Tür 5.1 mittels des hydraulischen Antriebssystems 9.1 sowie den Kolben/Zylindern 6.1, 6.2, 3 und Steuerblöcken 9.2 eingesetzt, welches
- einen verfügbaren Maximaldruck,
- den Verfahrensschritten entsprechend dimensionierte, gesteuerte Ventile,
- durch ein Ventil im jeweiligen Teil des Steuerblocks 9.2 getrennte hydraulische Kreisläufe für gleichzeitig ablaufende Vorgänge mit unterschiedlich benötigten Ölmengen,
- eine Kopplung von Vorgängen mit zwangsläufig vorbestimmter Ölübernahme,
- eine Überwachung zur Erkennung von Leckagen im Hydrauliksystem,
- einen über oder neben dem Kolben/Zylinder 6.3 für den Verdichter 3.3 angeordneten kompakten Steuerblock (9.2) und
- den Kolben/Zylindern 6.1, 6.2, 6.3 jeweils zugeordnete und integrierte, elektronische Wegemeßeinrichtungen/-sensoren
aufweist.

Eine Steuerung wertet die Signale der Wegemeßeinrichtungen für die Einwaage/Aufgabe des Materials zur Überwachung der Paketgröße/-dichte für eine vorwählbare Paketlänge und/oder Paketdichte aus.

Zweckmäßigerweise wird eine Steuerung mit Alarmeinrichtung zur Abschaltung der Steuerung der Verdichtungsschritte eingesetzt, wenn die Verdichter 3.1 und/oder 3.2 die jeweilige Endposition nicht erreichen.

Während einer Wartung/Reparatur wird mindestens einer der Verdichter 3.1, 3.2, 3.3 so in eine Position bewegt, daß der für die Wartung/Reparatur, insbesondere Wechsel der Schleißauskleidung, benötigte Raum zugänglich ist, ohne einen der Verdichter 3.1, 3.2, 3.3 ausbauen zu müssen.

Das so zu realisierende Verfahren erfordert eine solche erfindungsgemäße Merkmalskombination, daß
- die Schneidkante 4.1 und Kante des Schermessers 4.2 in einer nicht dargestellten Draufsicht bei Beginn des Schneidvorganges ein Dreieck bilden, der Verdichter 3.1 kippmomentsicher geführt ist und justiersichere Anschläge 7.1 (Fig. 1) als Führung zur Erreichung der planparallelen Endposition aufweist,
- der Verdichter 3.2 mit justiersicheren Anschlägen 7.2 als Führung zur Erreichung der planparallelen Endposition ausgestattet ist und
- eine derartige Ausbildung der Länge des Verdichters 3.3 vorgesehen ist, mit der während seines Rückhubs nachfallendes Material nicht in einen die Kolben/Zylinder 6.1, 6.3 umgebenden Raum 8 gelangen kann (Fig. 6 a), b)).

Weiterhin sind die Verdichter 3.1, 3.2, 3.3 während des jeweiligen Preßvorganges aus dem verfügbaren Druck des hydraulischen Antriebssystems 9.1 voll beaufschlagbar, während des gleichzeitigen Bewegungsablaufes von mindestens einem der Verdichter 3.1, 3.2, 3.3 und/oder der Tür 5.1 der beteiligten Pumpenkreisläufe mittels eines Ventiles im jeweiligen Steuerblock 9.2 hydraulisch getrennt, und es ist mindestens einer der Verdichter 3.1, 3.2, 3.3 hinsichtlich seiner Bewegungsabläufe mit einem anderen Verdichter 3.1, 3.2, 3.3 mittels zwangsläufig vorbestimmter Ölübernahme gekoppelt.

Entscheidend in dem neuen Konstruktionssystem ist, daß die Tür 5.1 mit durch die Zuganker 10 definierter Vorspannkraft am Gehäuseteil der Paketkammer 2.3 anliegt und dabei die Preßkraft des Verdichters 3.3 auffängt, wobei die Preßkräfte statisch bestimmt zwischen dem Verdichter 3.3 und den Zugankern 10 aufgenommen sind.

Zur Unterstützung dieses Konstruktionszusammenhanges ist die Tür 5.1 mittels des rahmenartig geschlossenen Türkastens 5.2 geführt, verlaufen die Zuganker 10 diagonal an Ecken längs der Preßkammer 2.3 und halten zusätzlich den Türkasten 5.2, der am Gehäuseteil der Paketkammer 2.2 angebracht ist.

Vorteilhaft sind die Führungen 5.3, 5.4 der Tür 5.1 selbstreinigend gestaltet.

Alle Schmierbohrungen sind so angeordnet und gestaltet, daß Zusetzungen derselben durch Abrieb vermieden werden.

Funktionsgünstig ist der das Öffnen und Schließen der Tür 5.1 bewirkende Kolben/Zylinder 6.4 mittig im Türquerschnitt 5.1 angebracht.

Eine günstige platzsparende Anordnung ergibt sich, wenn der Kolben/Zylinder 6.4 neben dem Verdichter 3.1 und der Seitenwand des Gehäuseteils der Füllkammer 2.1 integriert angeordnet ist.

Zur Unterstützung des Füllvorganges kann der Preßdeckel 11 am Füllkasten 2.1 vorgesehen werden.

Die kontinuierliche Herstellung der Preßlinge 20 mit annähernd gleicher Masse wird durch die Dosiereinrichtung 12 unterstützt, die als Behälter- (Fig. 8a) oder Kippmuldenwaage (Fig. 8b) ausführbar ist.

Sämtliche Führungen, insbesondere die der Verdichter 3.1, 3.2, 3.3 und der Tür 5.1 sind über nicht dargestellte Schmierleitungen mit einem zentralen, automatisch gesteuerten Schmieraggregat verbunden.

Die Verwendung eines waschbrettartigen Profils für Schleißteilauskleidungen gewährleistet ein Auskämmen von störenden Materialteilen jeglicher Art und Form (Fig. 1, Fig. 4).

Eine Anordnung, bei der
- der kompakte hydraulische Steuerblock 9.2 unmittelbar der Scherpaketierpresse 1 zugeordnet ist,
- der Hydrauliktank 13 und das hydraulische Antriebssystem 9.1 und/oder das Schmieraggregat für die automatische Schmierung eine vormontierte Baueinheit 15 bilden, welche auf einer rahmenartigen Ölwanne 14 ruhen und
- der Schaltschrank 16 der Baueinheit 15 zugeordnet ist,
schafft eine Grund- und Fundamentfläche sparende Aufstellung. Dabei ist es zweckmäßig, die Baueinheit 15 im Winkel zwischen dem Füllkasten 2.1 und dem Kolben/Zylinder 6.3 des Verdichters 3.3 anzuordnen.

Der mit der Aufgabenstellung zu schaffende höhere Gebrauchswert für die Scherpaketierpresse stellt sich für den Betreiber sowohl verfahrensmäßig als auch produktbezogen zusammengefaßt so dar, daß
- ein Automatikbetrieb im Dauertakt oder Einzeltakt, zur Herstellung der Preßlinge oder nur eines Preßlings,
- ein Stopfbetrieb, bei dem der Verdichter 3.1 das Material zusammenschiebt und die Einfüllöffnung erneut freigibt,
- ein Handbetrieb mit einzelner Bewegung der Kolben/Zylinder 6.1, 6.2, 6.3 bei elektrischer Verriegelung der Reihenfolge und
- sinnvolle Reparaturbetriebsabläufe
ermöglicht werden. Dabei ist der Preßdruck der Verdichter 3.1, 3.2, 3.3 so abgestuft einstellbar, daß stets Preßlinge in optimal hoher Dichte erzeugt werden können, ohne für den Preßdruck unnötige Zeit und Energie aufwenden zu müssen.

### Gewerbliche Anwendbarkeit

Insgesamt trägt die Erfindung dazu bei, die Investititons- und Betriebskosten beim Einsatz der Maschine zu senken, wobei die Zykluszeiten der Scherpaketierpresse verkürzt und die Produktivität sowie Qualität der Erzeugung von Preßlingen erhöht werden.

### Bezugszeichenliste

- 1 =: Scherpaketierpresse
- 2.1 =: Füllkasten
- 2.2 =: Preßkasten
- 2.3 =: Paketkammer
- 3.1 =: Verdichter
- 3.2 =: Verdichter
- 3.3 =: Verdichter
- 4.1 =: Schneidkante
- 4.2 =: Schermesser
- 5.1 =: Tür
- 5.2 =: Türkasten
- 5.3 =: seitliche Führung
- 5.4 =: untere Führung
- 6.1 =: Kolben/Zylinder
- 6.2 =: Kolben/Zylinder
- 6.3 =: Kolben/Zylinder
- 6.4 =: Kolben/Zylinder
- 7.1 =: Anschlag
- 7.2 =: Anschlag
- 8 =: Raum
- 9.1 =: hydraulisches Antriebssystem
- 9.2 =: Steuerblock
- 10 =: Zuganker
- 11 =: Preßdeckel
- 12 =: Dosiereinrichtung
- 13 =: Hydrauliktank
- 14 =: Ölwanne
- 15 =: Baueinheit
- 16 =: Schaltschrank
- 20 =: Paket / paketartiger Preßling

## Patentansprüche

1. Verfahren zum Betreiben einer Scherpaketierpresse zur Herstellung von Preßlingen, vorzugsweise Pakete (20), aus Abfallmaterial, insbesondere aus Schrott und Blechabfällen, umfassend
- einen ersten Verdichtungsschritt zur Vorverdichtung des aufgegebenen Materials auf die Breite des Paketes (20) mittels eines in einem Füllkasten (2.1) horizontal geführten Verdichters (3.1), wobei gegebenenfalls über den Verdichter (3.1) hinausstehendes Material an einer Schneidkante (4.1) mittels eines am Verdichter (3.1) angeordneten Schermessers (4.2) abgeschnitten wird,
- einen zweiten Verdichtungsschritt zur Zwischenverdichtung des auf die Paketbreite vorverdichteten Materials auf die Höhe des Paketes (20) mittels eines in einem Preßkasten (2.2) senkrecht zum Füllkasten (2.1) geführten Verdichters (3.2),
- einen dritten Verdichtungsschritt zur Endverdichtung des Materials auf die endgültige Dichte bzw. Länge des Paketes (20) mittels eines horizontal quer zum Füllkasten (2.1) in einer Paketkammer (2.3) horizontal gerührten Verdichters (3.3), wobei nach Erreichen der endgültigen Dichte bzw. Länge das fertige Paket (20) durch eine Tür (5.1) aus der Paketkammer (2.3) ausgestoßen wird und
- die Verdichtungsschritte mittels eines einen hydraulischen Druck erzeugenden Antriebssystems (9.1) gesteuert werden,
**gekennzeichnet durch**
a) ein mit kontinuierlicher Kraft beaufschlagtes Vorverdichten und ggf. Schneiden des Materials mit einer das beim Schneiden entstehende Kippmoment des Verdichters (3.1) eleminierenden, justiersicheren, planparallelen Führung bis zur Endstellung im ersten Verdichtungsschritt,
b) eine während des danach anschließenden zweiten Verdichtungsschrittes justiersicher und auf die planparallele Endposition der Zwischenverdichtung gerichtete Führung des Verdichters (3.2),
c) eine derartige Führung des Verdichters (3.3) im dritten Verdichtungsschritt, in der der Verdichter (3.1) bereits in einer die Öffnung der Paketkammer (2.3) freigebenden Stellung steht, wenn der Verdichter (3.3) in eine Stellung zurückgefahren ist, in der ggf. nachfallendes Material die Hubbewegung des Verdichters (3.3) nicht beeinträchtigt,
d) einer jeweiligen Druckbeaufschlagung der Verdichter (3.1, 3.2, 3.3), die
- bei den Verdichtem (3.1, 3.2, 3.3) am Anfang der Arbeitshübe sowie für die Rückhübe unterhalb des verfügbaren Maximaldruckes liegt und
- bei dem Verdichter (3.1) für den Schervorgang und/oder bei den Verdichtern (3.2, 3.3) für das jeweilige Ende des Preßvorganges den erzeugbaren Maximaldruck verfügbar macht und
e) eine dem jeweiligen Verdichtungsgrad bzw. der jeweiligen Länge entsprechend abgestufte automatische Steuerung des Preßdruckes für die Verdichter (3.1, 3.2, 3.3) zur funktionsgerechten Sicherung des Verdichtungsprozesses bis zum Fertigpressen.

2. Verfahren nach Anspruch 1, **dadurch gekennzeichnet, daß** die Rückhübe der Verdichter (3.1, 3.3) gekoppelt sind, wobei der Verdichter (3.3) zunächst einen Teil des Weges allein und den Rest des Weges gemeinsam mit dem Verdichter (3.1) zurücklegt.

3. Verfahren nach einem der Ansprüche 1 oder 2, **dadurch gekennzeichnet, daß** die Bewegungen der Verdichter (3.1, 3.3) so aufeinander abgestimmt sind, daß der Verdichter (3.1) erst dann hinter die Schneidkante (4.1) zurückgefahren wird (um wieder Material in den Füllkasten (2.1) aufzugeben), wenn der Verdichter (3.3) sich auf dem Rückhub in der Paketkammer (2.3) in einem Bereich befindet, der Material in seinen Raum hinter der Preßplatte des Verdichters (3.3) nicht eindringen läßt.

4. Verfahren nach einem der Ansprüche 1 bis 3, **dadurch gekennzeichnet, daß** die Tür (5.1) gleichzeitig mit dem Rückhub des Verdichters (3.3) (mittels hydraulischer Trennung) geschlossen wird.

5. Verfahren nach einem der Ansprüche 1 bis 3, **dadurch gekennzeichnet, daß** die Tür (5.1) gleichzeitig mit dem Rückhub des Verdichters (3.2) (mittels hydraulischer Trennung) geöffnet wird.

6. Verfahren nach einem der Ansprüche 1 bis 5, **gekennzeichnet durch** die Verwendung eines Meßsystems, welches die Bewegungsabläufe der Verdichter (3.1, 3.2, 3.3) sowie der Tür (5.1) und die Paketgröße überwacht und Signale zur Veränderung der Funktionsabläufe, wie Materialaufgabe, Paketdichte, Druckbeaufschlagung der Kolben/Zylinder (6.1, 6.2, 6.3, 6.4), Ölstand (Leckage) abgibt.

7. Verfahren nach einem der Ansprüche 1 bis 6, **gekennzeichnet durch** die Verwendung einer Steuerung für den Antrieb der Verdichter (3.1, 3.2, 3.3) und der Tür (5.1), bei der von der Materialaufgabe, über die Vor- und Zwischenverdichtung, bis zur Endverdichtung und dem Ausstoßen des Paketes (20) mindestens eine der folgenden Funktionen erfaßt, ausgewertet und ggf. dementsprechend in den Verfahrensablauf eingegriffen wird:
a) Veränderung der Materialaufgabe in Abhängigkeit von dem für den Verdichtungsprozeß erforderlichen Materialbedarf,
b) Veränderung des Preßdruckes mindestens eines der Verdichter (3.1, 3.2, 3.3) in Abhängigkeit von dem zu dem jeweiligen Verdichtungsschritt erforderlichen Preßdruck,
c) Veränderung der Weglängen der Verdichter (3.1, 3.2, 3.3) in Abhängigkeit von mindestens einem der Sollwerte, wie Breite, Höhe und/oder Länge sowie Dichte des Paketes (20),
d) Gewichtszunahme des aufgegebenen Materials in der Zeiteinheit (Gradient).

8. Verfahren nach einem der Ansprüche 1 bis 7, **gekennzeichnet durch** die Verwendung eines Hydrauliksystems für den Antrieb der Verdichter (3.1, 3.2, 3.3) und der Tür (5.1) mittels für sich bekannten hydraulischen Antriebssystems (9.1) sowie Kolben/Zylinder (6.1, 6.2, 6.3, 6.4) und Steuerblöcken (9.2), welches aufweist:
a) einen verfügbaren Maximaldruck,
b) den Verfahrensschritten entsprechend dimensionierte, gesteuerte Ventile,
c) **durch** ein Ventil im jeweiligen Teil des Steuerblocks (9.2) getrennte hydraulische Kreisläufe für gleichzeitig ablaufende Vorgänge mit unterschiedlich benötigten Ölmengen,
d) Kopplung von Vorgängen mit zwangsläufig vorbestimmter Ölübernahme,
e) eine Überwachung zur Erkennung von Leckagen im Hydrauliksystem,
f) einen über oder neben dem Kolben/Zylinder (6.3) für den Verdichter (3.3) angeordneten kompakten Steuerblock (9.2) und
g) den Kolben/Zylindern (6.1, 6.2, 6.3, 6.4) jeweils zugeordnete und integrierte, elektronische Wegemeßeinrichtungen/-sensoren.

9. Verfahren nach einem der Ansprüche 1 bis 8, **gekennzeichnet durch** eine Steuerung, die die ausgewerteten Signale der Wegemeßeinrichtungen für die Einwaage/Aufgabe des Materials zur Überwachung der Paketgröße/-dichte für eine vorwählbare Paketlänge und/oder Paketdichte verwendet.

10. Verfahren nach einem der Ansprüche 1 bis 9, **gekennzeichnet durch** die Verwendung einer Steuerung mit Alarmeinrichtung zur Abschaltung der Steuerung der Verdichtungsschritte, wenn die Verdichter (3.1) und/oder (3.2) die jeweilige Endposition nicht erreichen.

11. Verfahren nach einem der Ansprüche 1 bis 10, **dadurch gekennzeichnet, daß** während einer Wartung/Reparatur mindestens einer der Verdichter (3.1, 3.2, 3.3) so in eine Position bewegt wird, daß der für die Wartung/Reparatur, insbesondere Wechsel der Schleißauskleidung, benötigte Raum zugänglich ist, ohne einen der Verdichter (3.1, 3.2, 3.3) auszubauen.

12. Scherpaketierpresse zur Durchführung des Verfahrens, umfassend
- einen Füllkasten (2.1) mit Schneidkante (4.1) und einen darin horizontal geführten Verdichter (3.1) mit Schermesser (4.2), wobei in der Draufsicht die Schneidkante (4.1) und Kante des Schermessers (4.2) bei Beginn des Schneidvorganges ein Dreieck bilden,
- einen senkrecht dazu angeordneten Preßkasten (2.2) und einen darin geführten Verdichter (3.2),
- eine horizontal quer zum Füllkasten (2.1) angeordnete Paketkammer (2.3) und einen horizontal geführten Verdichter (3.3),
- einen gemeinsamen, den paketartigen Preßling (20) aufnehmenden Raum, der Paketkammer (2.3), in den Füllkasten (2.1) und Preßkasten (2.2) münden, wobei die Wände von Füllkasten (2.1), Preßkasten (2.2) und Paketkammer (2.3) im wesentlichen das Gehäuse der Scherpaketierpresse (1) bilden,
- eine Öffnung in der Paketkammer (2.3) für eine waagerecht zu verschiebende Tür (5.1), die der ausgestoßene Preßling (20) passiert,
- hydraulische Kolben/Zylinder (6.1, 6.2, 6.3, 6.4), welche mit dem hydraulischen Antriebssystem (9.1) verbunden sind, für die Betätigung der Verdichter (3.1. 3.2, 3.3) und der Tür (5.1),
- eine kippmomentsichere Führung des Verdichters (3.1) mit justiersicheren Anschlägen (7.1) als Führung zur Erreichung der planparallelen Endposition und
- justiersichere Anschläge (7.2) als Führung zur Erreichung der planparallelen Endposition des Verdichters (3.2),
**dadurch gekennzeichnet, daß**
a) die Länge des Verdichters (3.3) derartig ausgebildet ist, daß während seines Rückhubs nachfallendes Material nicht in einen die Kolben/Zylinder (6.1, 6.3) jeweils umgebenden Raum (8) gelangen kann,
b) die Verdichter (3.1, 3.2, 3.3) während des jeweiligen Preßvorganges aus dem verfügbaren Druck des hydraulischen Antriebssystems voll beaufschlagbar, während des gleichzeitigen Bewegungsablaufes von mindestens einem der Verdichter (3.1, 3.2, 3.3) und/oder der Tür (5.1) der beteiligten Pumpenkreisläufe mittels eines Ventiles im jeweiligen Steuerblock (9.2) hydraulisch getrennt sind und
c) mindestens einer der Verdichter (3.1, 3.2, 3.3) hinsichtlich seiner Bewegungsabläufe mit einem anderen Verdichter (3.1, 3.2, 3.3) mittels zwangsläufig vorbestimmter Ölübernahme gekoppelt ist.

13. Scherpaketierpresse nach Anspruch 12, **dadurch gekennzeichnet, daß** die Tür (5.1) mit durch Zuganker (10) definierter Vorspannkraft am Gehäuse der Paketkammer (2.3) anliegt und dabei die Preßkraft des Verdichters (3.3) auffängt, wobei die Preßkräfte statisch bestimmt zwischen dem Verdichter (3.3) und den Zugankern (10) aufgenommen sind.

14. Scherpaketierpresse nach Anspruch 13, **dadurch gekennzeichnet, daß** die Tür (5.1) mittels eines rahmenartig geschlossenen Türkastens (5.2) gerührt ist, die Zuganker (10) diagonal an Ecken längs der Preßkammer (2.3) gegenüberliegend verlaufen und den Türkasten (5.2) zusätzlich halten, der am Gehäuse der Paketkammer (2.2) angebracht ist.

15. Scherpaketierpresse nach Anspruch 13, **dadurch gekennzeichnet, daß** die Führungen (5.3, 5.4) der Tür (5.1) selbstreinigend gestaltet sind.

16. Scherpaketierpresse nach einem der Ansprüche 12 bis 15, **gekennzeichnet durch** eine derartige Anordnung von Schmierbohrungen zur Vermeidung des Zusetzens der Schmierbohrungen **durch** Abrieb.

17. Scherpaketierpresse nach Anspruch 13, **dadurch gekennzeichnet, daß** der das Öffnen und Schließen der Tür (5.1) bewirkende Kolben/Zylinder (6.4) mittig im Türquerschnitt (5.1) angebracht ist.

18. Scherpaketierpresse nach einem der Ansprüche 12 bis 17, **dadurch gekennzeichnet, daß** der Kolben/Zylinder (6.4) neben dem Verdichter (3.1) und der Seitenwand des Gehäuses der Füllkammer (2.1) integriert angeordnet ist.

19. Scherpaketierpresse nach einem der Ansprüche 12 bis 18, **dadurch gekennzeichnet, daß** zur Unterstützung des Füllvorganges ein Preßdeckel (11) am Füllkasten (2.1) vorgesehen ist.

20. Scherpaketierpresse nach einem der Ansprüche 12 bis 19, **dadurch gekennzeichnet, daß** zur kontinuierlichen Herstellung von Preßlingen (20) mit annähernd gleicher Masse dem Füllkasten eine Dosiereinrichtung (12) vorgeordnet ist.

21. Scherpaketierpresse nach einem der Ansprüche 12 bis 20, **dadurch gekennzeichnet, daß** sämtliche Führungen, insbesondere die der Verdichter (3.1, 3.2, 3.3) und der Tür (5.1), über Schmierleitungen mit einem zentralen, automatisch gesteuerten Schmieraggregat verbunden sind.

22. Scherpaketierpresse nach Anspruch 12, **gekennzeichnet durch** die Verwendung eines waschbrettartigen Profils für Schleißteilauskleidungen zum Auskämmen von störenden Materialteilen jeglicher Art und Form.

23. Scherpaketierpresse nach Anspruch 12, **gekennzeichnet durch** eine Aufstellungsanordnung, bei der
a) der kompakte hydraulische Steuerblock (9.2) unmittelbar der Scherpaketierpresse (1) zugeordnet ist,
b) ein Hydrauliktank (13) und das hydraulische Antriebssystem (9.1) und/oder das Schmieraggregat für die automatische Schmierung eine vormontierte Baueinheit (15) bilden, welche auf einer rahmenartigen Ölwanne (14) ruhen und
c) ein Schaltschrank (16) der Baueinheit (15) zugeordnet ist.

24. Scherpaketierpresse nach Anspruch 23, **dadurch gekennzeichnet, daß** die Baueinheit (15) im Winkel zwischen dem Füllkasten (2.1) und dem Kolben/Zylinder (6) des Verdichters (3.3) angeordnet ist.

## Claims

1. A method for the operation of a shearing baling press for the manufacture of compacts, for preference packets (20) from waste material, in particular from scrap and waste sheet metal, comprising:
- A first compaction step for the pre-compaction of the material delivered across the width of the packet (20) by means of a compactor (3.1) guided horizontally in a hopper (2.1), whereby, if appropriate, material which projects above the compactor (3.1) is cut off at a cutting edge (4.1) by means of a shear blade (4.2) arranged at the compactor (3.1);
- A second compaction step for the intermediate compaction of the material pre-compacted over the packet width to the height of the packet (20) by means of a compactor (3.2) guided in a compression box (2.2) vertically to the hopper (2.10);
- A third compaction step for the final compaction of the material to the final density or length of the packet (20) by means of a compactor (3.3) guided horizontally in a packet chamber (2.3), horizontally transverse to the hopper (2.1), whereby, on attaining the final density or length, the finished packet (20) is ejected through a door (5.1) out of the packet chamber (2.3), and;
- The compaction steps are controlled by means of a drive system (9.1) generating a hydraulic pressure;
**characterised by**:
a) A pre-compaction process subjected to continuous force and, if appropriate, the cutting of the material with a plane parallel secure-adjustment guide device, which eliminates the tilting moment of the compactor (3.1) incurred during cutting, as far as the final position in the first compaction step;
b) A guide device for the compactor (3.2), directed towards the plane-parallel end position of the intermediate compaction, with secure adjustment during the second compaction step following thereafter;
c) A guide device for the compactor (3.3) in the third compaction step, in which the compactor (3.1) is already in a position allowing for the opening of the packet chamber (2.3) when the compactor (3.3) is moved back into a position in which material which may fall back subsequently will not impair the lifting movement of the compactor (3.3);
d) An imposition of pressure on the compactors (3.1, 3.2, 3.3) which
- for the compactors (3.1, 3.2, 3.3) at the start of the operating height and for the return strokes is below the maximum pressure available, and
- for the compactor (3.1) makes available the maximum pressure which can be generated for the shearing process and/or for the compactors (3.2, 3.3) for the end of the pressing process in each case; and
e) An automatic control of the compressing pressure for the compactor (3.1, 3.2, 3.3), stepped in accordance with the individual degree of compaction or length in each case, for the functionally-correct control of the compaction process through to finished pressing.

2. The method according to Claim 1, **characterised in that** the return strokes of the compactors (3.1, 3.3) are coupled, whereby the compactor (3.3) initially covers a part of the path alone and the rest of the path together with the compactor (3.1).

3. The method according to one of Claims 1 or 2, **characterised in that** the movements of the compactor (3.1, 3.3) are matched to one another in such a way that the compactor (3.1) will not travel back behind the cutting edge (4.1) (in order to admit material once again into the hopper (2.1) until the compactor (3.3) is located in an area on the return stroke in the packet chamber (2.3) which will not allow material to penetrate into the area behind the compression plate of the compactor (3.3).

4. The method according to one of Claims 1 to 3, **characterised in that** the door (5.1) is closed simultaneously with the return stroke of the compactor (3.3) (by means of hydraulic separation).

5. The method according to one of Claims 1 to 3, **characterised in that** the door (5.1) is opened simultaneously with the return stroke of the compactor (3.2) (by means of hydraulic separation).

6. The method according to one of Claims 1 to 5, **characterised by** the use of a measuring system which monitors the movement sequences of the compactors (3.1, 3.2, 3.3) as well as of the door (5.1) and the packet size, and issues signals for the changing of the function sequences, such as material delivery, packet density, pressure imposition of the pistons/cylinders (6.1, 6.2, 6.3, 6.4), oil level (leakage), etc.

7. The method according to one of Claims 1 to 6, **characterised by** the use of a control unit for the drive of the compactors (3.1, 3.2, 3.3) and of the door (5.1), in which, from the material delivery, through pre-compaction and intermediate compaction, and up to final compaction and the ejection of the packet (20), at least one of the following functions is acquired, evaluated, and, if appropriate, engaged in the process sequence:
a) Change in the material delivery as a function of the material requirement needed for the compaction process;
b) Change in the compaction pressure of at least one of the compactors (3.1, 3.2, 3.3) as a function of the compaction pressure required for the individual compaction step in each case;
c) Change in the travel lengths of the compactors (3.1, 3.2, 3.3) as a function of at least one of the reference values, such as width, height, and/or length and density of the packet (20).
d) Increase in the weight of the material delivered in the time unit (gradient).

8. The method according to one of Claims 1 to 7, **characterised by** the use of a hydraulic system for the drive of the compactors (3.1, 3.2, 3.3) and of the door (5.1) by means of an inherently known hydraulic drive system (9.1) as well as pistons/cylinders (6.1, 6.2, 6.3, 6.4( and control blocks (9.2), which features:
a) An available maximum pressure,
b) Controlled valves, appropriately dimensioned to the process steps,
c) Hydraulic circuits, separated by means of a valve in the individual parts of the control blocks (9.2), for simultaneously running procedures requiring different oil volumes,
d) Coupling of procedures with mandatorily predetermined oil acquisition,
e) A monitoring system for identifying leaks in the hydraulic system,
f) A compact control block (9.2) arranged above or next to the piston/cylinder (6.3) for the compactor (3.3), and
g) The electronic path measurement devices/sensors allocated to and integrated with each of the pistons/cylinders (6.1, 6.2, 6.3, 6.4).

9. The method according to one of Claims 1 to 8, **characterised by** a control device, which uses the evaluated signals from the path measuring devices for the weighing-in/issue of the material for monitoring the packet size/density for a preselectable packet length and/or packet density.

10. The method according to one of Claims 1 to 9, **characterised by** the use of a control device with alarm device for switching off the control device of the compaction step if the compactors (3.1) and/or (3.2) do not attain the respective end positions in each case.

11. The method according to one of Claims 1 to 10, **characterised in that**, during maintenance/repair, at least one of the compactors (3.1, 3.2, 3.3) is moved into a position such that the space required for the maintenance/repair is accessible, in particular for changing the wearing cladding, without dismantling one of the compactors (3.1, 3.2, 3.3).

12. A shear packet press for the performance of the method, comprising
- A hopper (2.1) with cutting edge (4.1) and a compactor (3.1) guided horizontally therein, with shear blade (4.2), whereby, in the plan view, the cutting edge (4.1) and the edge of the shear blade (4.2) form a triangle at the start of the cutting process;
- A compression box (2.2) arranged perpendicular to this, and a compactor (3.2) guided therein;
- A packet chamber (2.3) arranged transverse to the hopper (2.1) and a compactor (3.3) guided horizontally;
- A common space accommodating the packet-like compact (20), the packet chamber (2.3), into which the hopper (2.1) and compression box (2.2) open, whereby the walls of the hopper (2.1), compression box (2.2) and packet chamber (2.3) essentially form the housing of the shear packet press (1).;
- An opening in the packet chamber (2.3) for a door (5.1) closing horizontally, which fits the compact (20) being ejected;
- Hydraulic pistons/cylinders (6.1, 6.2, 6.3, 6.4) which are connected to the hydraulic drive system (9.1), for the actuation of the compactors (3.1, 3.2, 3.3) and the door (5.1);
- A guide system for the compactor (3.1), secured against tilting, with stops (7.1), secured against readjustment, as guides for the attainment of the plane-parallel end position; and
- Adjustable stops (7.2) as guides for the attainment of the plane-parallel end position of the compactor (3.2);
**characterised in that**
a) The length of the compactor (3.3) is designed in such a way that material which falls back during its return stroke cannot pass into the space (8) surrounding the pistons/cylinders (6.1, 6.3) in each case,
b) The compactors (3.1, 3.2, 3.3), capable of being subjected in full to the pressure from the hydraulic drive system which is available during the compaction process, are hydraulically separated from the pump circuits involved during the simultaneous movement sequence of at least one of the compactors (3.1, 3.2, 3.3) and/or of the door (5.1) by means of a valve in the individual control block (9.2) concerned; and
c) At least one of the compactors (3.1, 3.2, 3.3) is coupled to another compactor (3.1, 3.2, 3.3) in respect of its movement sequences, by means of mandatorily predetermined oil takeover.

13. The shear packet press according to Claim 12, **characterised in that** the door (5.1) comes in contact with the housing of the packet chamber (2.3) with a pre-tensioning force defined by a tie bolt (10), and in this situation absorbs the compression force of the compactor (3.1), whereby the pressure forces are absorbed in a statically predetermined manner between the compactor (3.3) and the tie bolts (10).

14. The shear packet press according to Claim 13, **characterised in that** the door (5.1) is guided by means of a closed door box (5.2) in the form of a frame, the tie bolts (10) run diagonally at the edges along the length of the compression chamber (2.3) and additionally hold the door box (5.2), which is located on the housing of the packet chamber (2.2).

15. The shear packet press according to Claim 12, **characterised in that** the guides (5.3, 5.4) of the door (5.1) are designed to be self-cleaning.

16. The shear packet press according to one of Claims 12 to 15, **characterised by** an arrangement of lubrication holes such as to avoid the blockage of the lubrication holes due to wear.

17. The shear packet press according to Claim 13, **characterised in that** the piston/cylinder (6.4) which carries out the opening and closing of the door (5.1) is located centrally in the door cross-section.

18. The shear packet press according to one of Claims 12 to 17, **characterised in that** the piston/cylinder (6.4) is arranged integrated next to the compactor (3.1) and the side wall of the housing of the hopper (2.1).

19. The shear packet press according to one of Claims 12 to 18, **characterised in that** a compression cover (11) is arranged on the hopper (2.1) to support the filling process.

20. The shear packet press according to one of Claims 12 to 19, **characterised in that** a metering device (12) is arranged upstream of the hopper in order to achieve continuous production of compacts (20) of approximately the same size.

21. The shear packet press according to one of Claims 12 to 20, **characterised in that** all the guides, in particular those of the compactors (3.1, 3.2, 3.3) and of the door (5.1) are connected by means of lubrication lines to a central automatically controlled lubricating device.

22. The shear packet press according to Claim 12, **characterised by** the use of a washboard-like profile for cladding for parts subject to wear, in order to comb out damaging materials of any type and shape.

23. The shear packet press according to Claim 12, **characterised by** an erection arrangement in which:
a) The compact hydraulic control block (9.2) is arranged directly at the shear packet press (1);
b) A hydraulic tank (13) and the hydraulic drive system (9.1) and/or the lubricating device for the automatic lubrication form a pre-mounted structural unit (15), which rest on a frame-like oil trough (14); and
c) A switch cabinet (16) is allocated to the structural unit (15).

24. The shear packet press according to Claim 23, **characterised in that** the structural unit (15) is arranged in the angle between the hopper (2.1) and the piston/cylinder (6) of the compactor (3.3).

## Revendications

1. Procédé pour l'exploitation d'une presse à cisailler de paquetage pour la fabrication de blocs pressés, de préférence des paquets (20) à partir de déchets, en particulier de ferraille et de déchets de tôle, comprenant
- une première étape de compression pour la pré-compression de la matière intégrée sur la largeur du paquet (20) au moyen d'un compresseur (3.1) guidé horizontalement dans un caisson de remplissage (2.1), la matière dépassant le cas échéant du compresseur (3.1) étant sectionnée sur une arête de coupe (4.1) au moyen d'un couteau (4.2) disposé sur le compresseur (3.1),
- une deuxième étape de compression pour la compression intermédiaire de la matière pré-compressée sur la largeur du paquet sur la hauteur du paquet (20) au moyen d'un compresseur (3.2) guidé dans un caisson de presse (2.2) à la verticale du caisson de remplissage (2.1),
- une troisième étape de compression pour la compression finale de la matière à la compacité ou la longueur définitive du paquet (20) au moyen d'un compresseur (3.3) guidé horizontalement en travers du caisson de remplissage (2.1) dans une cellule de paquet (2.3), le paquet fini (20) étant éjecté, une fois la compacité ou la longueur définitive atteinte, hors de la cellule de paquet (2.3) à travers une porte (5.1) et
- les étapes de compression étant commandées au moyen d'un système de propulsion (9.1) produisant une pression hydraulique,
**caractérisé par**
a) une pré-compression réalisée par force continue et éventuellement découpe de la matière avec un guidage bien ajusté parallèle au plan éliminant le moment de basculement du compresseur (3.1) se produisant lors de la découpe jusqu'à la position finale dans la première étape de compression,
b) un guidage bien ajusté du compresseur (3.2) pendant la deuxième étape de compression consécutive et orienté en fonction de la position finale parallèle au plan de la compression intermédiaire,
c) un guidage de ce type du compresseur (3.3) dans la troisième étape de compression, dans laquelle le compresseur (3.1) est déjà dans une position libérant l'ouverture de la cellule de paquet (2.3) lorsque le compresseur (3.3) est ramené dans une position dans laquelle la matière retombant éventuellement ne gêne pas le mouvement de course du compresseur (3.3),
d) une sollicitation respective par pression des compresseurs (3.1, 3.2, 3.3), qui
- pour les compresseurs (3.1, 3.2, 3.3) se situe, au début des courses de travail ainsi que pour les courses de retour, en dessous de la pression maximale disponible et
- pour le compresseur (3.1) rend disponible la pression maximale pouvant être produite pour l'opération de cisaillement et/ou lors de la compression (3.2, 3.3) pour la fin respective de l'opération de presse et
e) une commande automatique, échelonnée en fonction du degré de compression respectif ou de la longueur respective de la pression de presse pour les compresseurs (3.1, 3.2, 3.3) pour la sécurisation fonctionnelle de l'opération de compression jusqu'à ce que l'opération de presse soit finie.

2. Procédé selon la revendication 1, **caractérisé en ce que** les courses de retour des compresseurs (3.1, 3.2) sont couplées, le compresseur (3.3) parcourant d'abord une partie du trajet seul et le reste du trajet en commun avec le compresseur (3.1).

3. Procédé selon la revendication 1, **caractérisé en ce que** les mouvements des compresseurs (3.1, 3.3) sont définis les uns en fonction des autres de manière à ce que le compresseur (3.1) ne soit ramené derrière l'arête de coupe (4.1) (pour remettre de la matière dans le caisson de remplissage (2.1)), que lorsque le compresseur (3.3) se trouve sur la course de retour dans la cellule de paquet (2.3) dans un secteur qui ne laisse pas pénétrer de matière dans son espace derrière la plaque de presse du compresseur (3.3).

4. Procédé selon une des revendications 1 à 3, **caractérisé en ce que** la porte (5.1) est fermée en même temps que la course de retour du compresseur (3.3) (au moyen d'une séparation hydraulique).

5. Procédé selon une des revendications 1 à 3, **caractérisé en ce que** la porte (5.1) est ouverte en même temps que la course de retour du compresseur (3.2) (au moyen d'une séparation hydraulique).

6. Procédé selon une des revendications 1 à 5, **caractérisé par** l'utilisation d'un système de mesure qui surveille les déroulements des mouvements des compresseurs (3.1, 3.2, 3.3) ainsi que de la porte (5.1) et la taille des paquets et émet des signaux pour modifier les déroulements fonctionnels, comme l'apport de matière, la compacité du paquet, la sollicitation par pression des pistons/vérins (6.1, 6.2, 6.3, 6.4), le niveau d'huile (fuites).

7. Procédé selon une des revendications 1 à 6, **caractérisé par** l'utilisation d'une commande pour l'entraînement des compresseurs (3.1, 3.2, 3.3) et de la porte (5.1), par laquelle au moins une des fonctions suivantes, de l'apport de matière, en passant par la pré-compression et la compression intermédiaire, jusqu'à la compression finale et l'éjection du paquet (20), est détectée, exploitée et éventuellement insérée en conséquence dans le déroulement du procédé :
a) modification de l'apport de matière en fonction du besoin en matière nécessaire pour le processus de compression,
b) modification de la pression de presse d'au moins un des compresseurs (3.1, 3.2, 3.3) en fonction de la pression de presse nécessaire pour l'étape de compression respective,
c) modification des longueurs de trajectoire des compresseurs (3.1, 3.2, 3.3) en fonction d'au moins une des valeurs théoriques, comme la largeur, la hauteur et/ou la longueur ainsi que la compacité du paquet (20),
d) augmentation du poids de la matière intégrée dans l'unité de temps (gradient).

8. Procédé selon une des revendications 1 à 7, **caractérisé par** l'utilisation d'un système hydraulique pour la propulsion des compresseurs (3.1, 3.2, 3.3) et de la porte (5.1) au moyen d'un système hydraulique de propulsion (9.1) connu en soi ainsi que de pistons/vérins (6.1, 6.2, 6.3, 6.4) et de boîtiers de commande (9.2), qui présente :
a) une pression maximale disponible,
b) des soupapes motorisées dimensionnées en fonction des étapes du procédé,
c) des circuits hydrauliques séparés par une soupape dans la partie respective du boîtier de commande (9.2) pour des opérations se déroulant simultanément avec un besoin différent en quantités d'huiles,
d) un couplage des opérations avec une prise d'huile obligatoirement prédéfinie,
e) une surveillance pour la reconnaissance de fuites dans le système hydraulique,
f) un boîtier de commande compact (9.2) disposé au dessus ou à côté du piston/vérin (6.3) du compresseur (3.3),
g) des capteurs/installations de mesure de course électroniques respectivement associés et intégrés aux pistons/vérins (6.1, 6.2, 6,3, 6.4).

9. Procédé selon une des revendications 1 à 8, **caractérisé par** une commande qui utilise les signaux exploités des installations de mesure de course pour le pesage/l'apport de matière pour la surveillance de la compacité/la taille des paquets pour une longueur de paquet et/ou compacité de paquet pré-sélectionnable.

10. Procédé selon une des revendications 1 à 9, **caractérisé par** l'utilisation d'une commande avec un dispositif d'alarme pour désactiver la commande des étapes de compression lorsque les compresseurs (3.1) et/ou (3.2) n'atteignent pas la position finale respective.

11. Procédé selon une des revendications 1 à 10, **caractérisé en ce que**, pendant un entretien/une réparation, au moins un des compresseurs (3.1, 3.2, 3.3) est déplacé dans une position telle que l'espace nécessaire pour l'entretien/la réparation, en particulier le changement du revêtement ébarbé, soit accessible sans démonter un des compresseurs (3.1, 3.2, 3.3).

12. Presse à cisailler de paquetage pour la réalisation du procédé, comprenant
- un caisson de remplissage (2.1) avec une arête de coupe (4.1) et un compresseur (3.1) qui est guidé à l'intérieur à l'horizontale avec un couteau (4.2), l'arête de coupe (4.1) et l'arête du couteau (4.2) formant, en vue du dessus, un triangle au début de l'opération de coupe,
- un caisson de presse (2.2) disposé perpendiculairement à cela et un compresseur (3.2) guidé à l'intérieur
- une cellule de paquet (2.3) disposée à l'horizontale en travers du caisson de remplissage (2.1) et un compresseur (3.3) guidé à l'horizontale,
- un espace commun recevant le bloc pressé (20) en forme de paquet, de la cellule de paquet (2.3), dans lequel débouchent le caisson de remplissage (2.1) et le caisson de presse (2.2), les parois du caisson de remplissage (2.1), du caisson de presse (2.2) et de la cellule de paquet (2.3) formant pour l'essentiel le boîtier de la presse à cisailler de paquetage (1),
- une ouverture dans la cellule de paquet (2.3) pour une porte à pousser à l'horizontale (5.1) à travers laquelle passe le bloc pressé (20) éjecté,
- des pistons/vérins hydrauliques (6.1, 6.2, 6.3, 6.4) qui sont reliés avec le système de propulsion hydraulique (9.1), pour l'actionnement des compresseurs (3.1, 3.2, 3.3) et de la porte (5.1),
- un guidage du compresseur (3.1) à moment de basculement sûr avec des butées (7.1) bien ajustées comme guide pour atteindre la position finale parallèle au plan et
- des butées (7.2) bien ajustées comme guides pour atteindre la position finale parallèle au plan du compresseur (3.2),
**caractérisée en ce que**
a) la longueur du compresseur (3.3) est fixée de manière à ce que, pendant sa course de retour, de la matière retombant ne puisse pas pénétrer dans un espace (8) entourant respectivement les pistons/vérins (6.1, 6.3),
b) les compresseurs (3.1, 3.2, 3.3), pouvant être totalement sollicités par la pression disponible du système de propulsion hydraulique pendant l'opération de presse respective, sont séparés au niveau hydraulique pendant le déroulement simultané du mouvement d'au moins un des compresseurs (3.1, 3.2, 3.3) et/ou de la porte (5.1) des circuits de pompe impliqués au moyen d'une soupape dans le boîtier de commande respectif (9.2) et
c) au moins un des compresseurs (3.1, 3.2, 3.3) est couplé en ce qui concerne le déroulement de ses mouvements avec un autre compresseur (3.1, 3.2, 3.3) au moyen d'un prélèvement d'huile obligatoirement prédéfini.

13. Presse à cisailler de paquetage selon la revendication 12, **caractérisée en ce que** la porte (5.1) est en contact par des tirants (10) d'une force de précontrainte définie avec le boîtier de la cellule de paquet (2.3) et capte alors la force de presse du compresseur (3.3), les forces de presse étant absorbées avec détermination statique entre le compresseur (3.3) et les tirants (10).

14. Presse à cisailler de paquetage selon la revendication 13, **caractérisée en ce que** la porte (5.1) est guidée au moyen d'un caisson de porte (5.2) fermé en forme de cadre, que les tirants (10) s'étendent diagonalement opposés aux coins le long de la cellule de presse (2.3) et tiennent en plus le caisson de porte (5.2) qui est installé sur le boîtier de la cellule de paquet (2.2).

15. Presse à cisailler de paquetage selon la revendication 13, **caractérisée en ce que** les guides (5.3, 5.4) de la porte (5.1) sont d'un modèle auto-nettoyant.

16. Presse à cisailler de paquetage selon une des revendications 12 à 15, **caractérisée par** un agencement d'alésages de graissage destiné à éviter l'endommagement des alésages de graissage par friction.

17. Presse à cisailler de paquetage selon la revendication 13, **caractérisée en ce que** le piston/vérin (6.4) provoquant l'ouverture et la fermeture de la porte (5.1) est disposé au centre de la section transversale de la porte (5.1).

18. Presse à cisailler de paquetage selon une des revendications 12 à 17, **caractérisée en ce que** le piston/vérin (6.4) est disposé intégré près du compresseur (3.1) et de la paroi latérale du boîtier de la cellule de remplissage (2.1).

19. Presse à cisailler de paquetage selon une des revendications 12 à 18, **caractérisée en ce que**, pour assister l'opération de remplissage, un couvercle de presse (11) est prévu sur le caisson de remplissage (2.1).

20. Presse à cisailler de paquetage selon une des revendications 12 à 19, **caractérisée en ce que**, pour fabriquer en continu des blocs pressés (20) de masse approximativement identique, un dispositif de dosage (12) est installé en amont du caisson de remplissage.

21. Presse à cisailler de paquetage selon une des revendications 12 à 20, **caractérisée en ce que** tous les guides, en particulier ceux des compresseurs (3.1, 3.2, 3.3) et de la porte (5.1) sont reliés par des conduites de graissage avec un agrégat central de graissage à commande automatique.

22. Presse à cisailler de paquetage selon la revendication 12, **caractérisée par** l'utilisation d'un profilé en forme de planche à laver pour les revêtements ébarbés destiné à racler les particules de matière gênantes de toute forme et de tout type.

23. Presse à cisailler de paquetage selon la revendication 12, **caractérisée par** un agencement de mise en place dans lequel
a) le boîtier hydraulique compact de commande (9.2) est directement associé à la presse à cisailler de paquetage (1),
b) un réservoir hydraulique (13) et le système de propulsion hydraulique (9.1) et/ou l'agrégat de graissage pour le graissage automatique forment une unité de construction pré-montée (15) qui repose sur un bac à huile (14) en forme de cadre et
c) une armoire de commande (16) est associée à l'unité de construction (15).

24. Presse à cisailler de paquetage selon la revendication 23, **caractérisée en ce que** l'unité de construction (15) est disposée dans l'angle entre le caisson de remplissage (2.1) et le piston/vérin (6) du compresseur (3.3).
